# EUROPÄISCHE PATENTSCHRIFT

(11) **EP 0 633 353 B1**
(45) Veröffentlichungstag und Bekanntmachung des Hinweises auf die Patenterteilung: **28.08.1996**
(21) Anmeldenummer: 94109366.8
(22) Anmeldetag: 17.06.1994
(51) Int. Cl.: D21H 23/36, D21H 25/12, B05C 11/02

(54) **Dosiersystem**
Metering device
Système doseur

(30) Priorität: 10.07.1993 DE 4323166; 16.08.1993 DE 4327544
(43) Veröffentlichungstag der Anmeldung: 11.01.1995
(73) Patentinhaber: J.M. Voith GmbH, D-89522 Heidenheim (DE)
(72) Erfinder: Bernert, Richard, D-89537 Giengen (DE)
(74) Vertreter: Weitzel, Wolfgang, Dr.-Ing. Patentanwalt

(56) Entgegenhaltungen:
- DE-A- 2 150 907
- DE-A- 3 236 991
- DE-A- 3 523 449
- DE-C- 2 150 906
- GB-A- 2 078 140

## Beschreibung

Die Erfindung betrifft ein Dosiersystem entsprechend dem Oberbegriff des Patentanspruchs 1. Solche Dosiersysteme werden hauptsächlich für die Beschichtung von Bahnen aus Papier oder Karton benutzt, was in diesem Fall ebenso vorgesehen ist.

Vielfach werden als Rollrakelstäbe bezeichnete bzw. ausgebildete Rakeln zur Beschichtung oder Dosierung von Streichmasse auf Bahnen aus Papier oder Karton benutzt (siehe z.B. DE-C- 21 50 906). Dabei ist dem Rakelstab im allgemeinen eine die Papierbahn führende Walze zugeordnet. Dabei ist oft auch vorgesehen, daß die zur Beschichtung dienende Streichmasse von einer Kammer her durch eine Mündung zugeführt wird, die als Begrenzungswand die Einspannwand hat, an der der Halter des den Rollrakelstab aufnehmenden Rakelbetts festgelegt, z.B. angepreßt ist.

Im Wege des Flusses der Streichmasse von der Mündung zur Walze bzw. dem Rollrakelstab entstehen nun im allgemeinen Kanten oder Querschnittsänderungen des Strömungskanals, die sich nachteilig auf den Strich auswirken können. Ein solcher Absatz entsteht insbesondere auch an dem Übergang zwischen der genannten Einspannwand und dem Halter des Rakelbetts. Die Aufgabe der Erfindung ist es, das Dosiersystem so auszubilden, daß möglichst wenig Kanten und Sprünge im Strömungsweg, d.h. entsprechende Querschnittserweiterungen oder -verengungen auf demselben auftreten.

Diese Aufgabe wird erfindungsgemäß durch die Merkmale des kennzeichnenden Teils des Patentanspruchs 1 gelöst. Die erfindungsgemäße Lösung ermöglicht es, die Verstellbewegung der Rakelhalterung ohne eine größere Behinderung durchzuführen und dabei zumindest an der Seite der Rakelhalterung einen glatten Strömungsweg zu erzeugen.

Nachfolgend wird die Erfindung anhand der beigefügten Figuren erläutert, die Ausführungsbeispiele im Querschnitt vereinfacht darstellen.

In Figur 1 ist der Rollrakelstab mit 1 und das ihn aufnehmende, im allgemeinen aus Kunststoff ausgebildete Bett mit 2 sowie der mit dem Bett 2 einstückig ausgeführte Halter mit 3 bezeichnet. Der Rollrakelstab 1 liegt im allgemeinen an einer die Bahn W führenden Gegenwalze C an, wobei entweder die Streichmasse direkt zur Bahn oder zunächst nur zur Walze C geführt wird, und dann später in einem Bereich auf die Bahn übertragen wird, wo diese die Walze umschlingt oder berührt. Letzteres ist dann im allgemeinen der Fall, wenn ein Preßspalt zwischen zwei Bahnführungswalzen gebildet ist und dort die Übertragung der Streichmasse auf die Bahn erfolgt.

Die Zuführung der Streichmasse erfolgt durch den Kanal 4, der auf einer Seite von einer Einspannwand 8 begrenzt ist, an der der Halter 3 mittels einem hydraulisch oder pneumatisch arbeitenden Druckelement 13 - im allgemeinen ausgeführt als Druckschlauch - angepreßt wird. Als Fixierung dient dabei ein Vorsprung 12 des Halters 3. Der Halter 3 hat nun einen Dickensprung im Bereich des Endes der Einspannwand 8, wobei ein Fortsatz 6 des Halters gebildet ist, der eine Schräge aufweist, die an einer entsprechenden Schräge der Stirnwand der Einspannwand 8 anliegt. Der Winkel, den die Schräge des Fortsatzes 6 mit der entsprechenden Seitenwandfläche des Halters 3 bildet, beträgt zwischen 15 und 55°. Praktisch ist nach Figur 1 der Fortsatz von einer Spitze 7 ausgebildet, so daß sich ein glatter Übergang zwischen der Einspannwand 8 und dem Halter 3 ergibt und somit sich eine relativ verlustarme Strömung aus dem Kanal 4 heraus ergibt.

Für eine freie Beweglichkeit des Halters 3 ist eine Hohlkehle beim Übergang zwischen dem Fortsatz 6 und dem Ende des Halters vorgesehen. Diese Beweglichkeit ist nötig, damit das Rakelbett und damit der Rakelstab in Richtung auf die Walze C geschoben werden kann. Dies erfolgt im allgemeinen auch durch einen pneumatisch wirkenden Druckschlauch 14.

In Figur 2 ist die Anordnung ähnlich mit einem ähnlichen Fortsatz 6', der jedoch nicht in einer Spitze endet, sondern abgerundet ist. Es kann ein ganz minimaler Spalt zwischen einer entsprechenden Hohlkehle der Einspannwand 8' vorliegen. Auch hierdurch sind die Strömungsverhältnisse günstig, und es ist die freie Beweglichkeit des Halters 3 im erforderlichen Maß gegeben.

In Figur 3 ist eine Variante dargestellt, bei welcher der Fortsatz 6'' des Halters 3'' relativ lang und schlank ausgebildet ist. Auch in diesem Fall fluchtet seine von dem Einspannteil des Halters 3'' entfernte Seitenbegrenzungsfläche mit der entsprechenden Seitenbegrenzungsfläche der Einspannung 8''. Hier ist der Winkel der Schrägung der Einspannung und des Fortsatzes etwa 70° relativ groß ausgebildet und daher an sich nicht so günstig wie ein kleinerer Winkel. Es ist nämlich günstig, wenn der Fortsatz relativ leicht auf der entsprechenden Wand der Einspannung 8'' bei Verbiegung des Halters 3'' gleiten kann.

In Figur 4 ist ein relativ kurzer Fortsatz 6''' des Halters 3''' dargestellt, der in einer kleinen abgerundeten Spitze endet und mit dieser an der entsprechenden Gegenfläche der Einspannung 8''' anliegt.

Bei der in Figur 5 dargestellten Anordnung ist ein anderer Weg beschritten worden, um den Fortsatz auszubilden und den glatten Strömungskanal bis zum Rakelbett herzustellen. Hier weist der Halter 23 bei 29 einen weiteren dicken Sprung auf und bildet an dieser mit relativ geringem Querschnitt ausgebildete, relativ geschwächten Stelle einen Drehpunkt für das Rakelbett. Dabei stützt sich der Vorsprung 26 auf der Einspannwand 28 der Rakelhalterung ab. Diese ist etwa rechtwinklig zu der Wand angeordnet, an der die Streichmasse entsprechend dem eingetragenen Pfeil entlangströmt. Hier ist also die Schräge der Einspannwand bei anderen Figuren nicht mehr vorhanden. Dies ist insofern - ebenso wie eine Schräge mit zu geringer Neigung, d.h. Winkel größer als 55° - für den Fall ungünstig, daß man das Rakelbett samt Halter austauscht durch eine Streichklinge. Man hat dann keinen so strömungsgünstigen Verlauf des Kanals bis zur Warenbahn oder Gegenwalze bzw. Streichkante des Rakelelements mehr.

## Patentansprüche

1. Dosiersystem mit einem als Rakelstab ausgebildeten Rakelelement zur Beschichtung von Warenbahnen, die über mindestens eine Walze geführt sind, die dem Rakelelement zugeordnet ist, wobei das Rakelelement (1) in einem Bett (2) aufgenommen ist, das von einem Halter (3) getragen ist, der an einer Wand (8) in einer Einspannung gehalten ist, die gleichzeitig die eine Begrenzungswand des Mündungskanals (4) für die Beschichtungsmasse ist, wobei der Halter (3) an seinem Ende an seiner der Einspannwand (8) gegenüberliegenden Seite eine Klemm- oder Spannfläche aufweist, dadurch gekennzeichnet, daß im Bereich des Endes der den Zufuhrkanal (4) begrenzenden Einspannwand (8) der Halter (3) einen Dickensprung und dort an seiner der genannten Klemm- oder Spannfläche gegenüberliegenden Seite einen Fortsatz (6) aufweist, dessen der Klemm- oder Spannfläche des Halters (3) abgewandte Seite mit der entsprechenden Seitenbegrenzungsfläche des Halters sowie mit der entsprechenden Seitenbegrenzungsfläche der Einspannwand (8) fluchtet.

2. Dosiersystem nach Anspruch 1, dadurch gekennzeichnet, daß der Fortsatz (6) mit einer Schräge ausgebildet ist, die mit der Begrenzungswand des Halters (3), der sich an der der Klemm- oder Spannfläche gegenüberliegenden Seite befindet, einen Winkel zwischen 15 und 55° bildet.

3. Dosiersystem nach Anspruch 3, dadurch gekennzeichnet, daß die Einspannwand (8) an ihrem dem Fortsatz (6) zugewandten Ende der Schrägung desselben angepaßt ist und die entsprechende Neigung aufweist, so daß der schräge Wandteil des Fortsatzes (6) ganz an der Einspannwand (8) anliegt.

4. Dosiersystem nach Anspruch 4, dadurch gekennzeichnet, daß der Fortsatz (6) des Halters (3) als eine Spitze (7) ausgebildet ist.

5. Dosiersystem nach einem der Ansprüche 1 bis 4, dadurch gekennzeichnet, daß eine Hohlkehle beim Übergang zwischen dem Fortsatz (6) und der der Klemm- oder Spannfläche benachbarten Seite des Halters (3) vorgesehen ist.

6. Dosiersystem nach einem der Ansprüche 1 bis 5, dadurch gekennzeichnet, daß der Halter (3) mit dem Bett (2) einstückig ausgebildet ist.

## Claims

1. A metering system with a doctor element designed as a doctor rod for coating webs of material which are guided over at least one roller which is associated with the doctor element, the doctor element (1) being held in a bed (2) which is borne by a holder (3) which is held on a wall (8) in a clamping means which at the same time is one limiting wall of the opening duct (4) for the coating substance, the holder (3) having a clamping or gripping surface on its end on the side located opposite the clamping wall (8), characterised in that in the region of the end of the clamping wall (8) limiting the feed duct (4) the holder (3) has a step in thickness and has there on its side located opposite said clamping or gripping surface a continuation (6), the side of which which is remote from the clamping or gripping surface of the holder (3) is flush with the corresponding side limiting surface of the holder and with the corresponding side limiting surface of the clamping wall (8).

2. A metering system according to Claim 1, characterised in that the continuation (6) is designed with a slope which forms an angle of between 15 and 55° with the limiting wall of the holder (3) which is located on the side opposite the clamping or gripping surface.

3. A metering system according to Claim 3 [sic], characterised in that the clamping wall (8) on its end facing the continuation (6) is matched to the slope thereof and has the corresponding inclination, so that the inclined wall section of the continuation (6) lies fully against the clamping wall (8).

4. A metering system according to Claim 4, characterised in that the continuation (6) of the holder (3) is designed as a point (7).

5. A metering system according to one of Claims 1 to 4, characterised in that a groove is provided at the transition between the continuation (6) and the side of the holder (3) adjacent to the clamping or gripping surface.

6. A metering system according to one of Claims 1 to 5, characterised in that the holder (3) is formed of one piece with the bed (2).

## Revendications

1. Système de dosage avec un élément racleur conçu comme un bâton racleur et permettant d'enduire les bandes de tissu qui sont amenées par au moins un cylindre qui est affecté à l'élément racleur, l'élément racleur (1) étant logé dans un banc (2) soutenu par un support (3) qui est maintenu sur une paroi (8) dans une fixation qui est en même temps l'une des parois limitatives du canal d'embouchure (4) pour la masse d'enduction, le support (3) présentant à son extrémité sur le côté opposé à la paroi de fixation (8) une surface de serrage ou de tension, caractérisé en ce que dans la zone de l'extrémité de la paroi de fixation (8) limitant le canal d'amenée (4), le support (3) présente une discontinuité dans l'épaisseur et sur son côté opposé à la surface de serrage ou de tension citée, un prolongement (6) dont le côté opposé à la surface de serrage ou de tension du support (3) s'aligne avec la surface limitative latérale correspondante du support ainsi qu'avec la surface limitative latérale correspondante de la paroi de fixation (8).

2. Système de dosage selon la revendication 1, caractérisé en ce que le prolongement (6) est conçu avec un biseau qui forme un angle entre 15 et 55° avec la paroi limitative du support (3) qui se trouve sur le côté opposé à la surface de serrage ou de tension.

3. Système de dosage selon la revendication 3, caractérisé en ce que la paroi de fixation (8) s'adapte par son extrémité tournée vers le prolongement (6) au biseau de ce même prolongement et présente l'inclinaison correspondante si bien que la partie oblique du prolongement (6) repose complètement sur la paroi de fixation (8).

4. Système de dosage selon la revendication 4, caractérisé en ce que le prolongement (6) du support (3) est conçu comme une pointe (7).

5. Système de dosage selon l'une quelconque des revendications 1 à 4, caractérisé en ce qu'une cannelure est prévue pour le passage entre le prolongement (6) et le côté du support (3) adjacent à la surface de serrage ou de tension.

6. Système de dosage selon l'une quelconque des revendications 1 à 5, caractérisé en ce que le support (3) est conçu comme un seul bloc avec le banc (2).
